# EUROPÄISCHE PATENTSCHRIFT

(11) **EP 0 698 687 B1**
(45) Veröffentlichungstag und Bekanntmachung des Hinweises auf die Patenterteilung: **19.02.1997**
(21) Anmeldenummer: 95890127.4
(22) Anmeldetag: 03.07.1995
(51) Int. Cl.: E01B 27/16

(54) **Stopfaggregat für Gleisstopfmaschinen zum Unterstopfen zweier unmittelbar benachbarter Schwellen**
Tamping machine, for tamping two adjacent sleepers
Machine à bourrage comportant un dispositif de bourrage pour deux traverses adjacentes

(30) Priorität: 09.08.1994 AT 1550/94
(43) Veröffentlichungstag der Anmeldung: 28.02.1996
(73) Patentinhaber: Franz Plasser Bahnbaumaschinen- Industriegesellschaft m.b.H., 1010 Wien (AT)
(72) Erfinder: Theurer, Josef, A-1010 Wien (AT); Peitl, Friedrich, A-4020 Linz (AT)

(56) Entgegenhaltungen:
- EP-A- 0 208 826
- US-A- 4 369 712

## Beschreibung

Die Erfindung betrifft ein Stopfaggregat für Gleisstopfmaschinen zum Unterstopfen zweier unmittelbar benachbarter Schwellen eines Gleises, mit wenigstens zwei auf einem höhenverstellbaren Werkzeugträger in Maschinenlängsrichtung hintereinander gelagerten Paaren von jeweils über einen Beistellantrieb mit einer Exzenterwelle verbundenen, Stopfpickel zum Eintauchen in den Schotter aufweisenden Außen- und Innen-Stopfwerkzeugen, wobei eines der - bezüglich der Maschinenlängsrichtung - beidseits der Innen-Stopfwerkzeuge angeordneten Außen-Stopfwerkzeuge mit Hilfe eines eigenen Höhenverstellantriebes relativ zu den anderen Stopfwerkzeugen unabhängig höhenverstellbar ausgebildet ist.

Ein derartiges Stopfaggregat zum Unterstopfen zweier unmittelbar benachbarter Schwellen ist durch die AT 384 447 B beschrieben. Dieses Stopfaggregat ist mit einem zentralen Vibrationsantrieb ausgestattet, der über Beistellantriebe mit den Innen-Stopfwerkzeugen und den beiden Außen-Stopfwerkzeugen verbunden ist. Jedes der beiden Außen-Stopfwerkzeuge ist durch eine parallelogrammartige Hebelanordnung gelenkig mit dem Werkzeugträger verbunden und anhand eines zwischen den Hebeln befindlichen Höhenverstellantriebes in einer parallel zur Maschinenlängsrichtung verlaufenden Vertikalebene höhenverstellbar. Diese Höhenverstellung ist unabhängig von der Höhenverstellung des gemeinsamen Werkzeugträgers durchführbar.

Aus der EP 0 208 826 B1 ist ebenfalls ein Stopfaggregat zum Unterstopfen zweier unmittelbar benachbarter Schwellen bekannt, bei dem jedes Stopfwerkzeug mittels eines eigenen Beistellantriebes mit einer mittig am gemeinsamen Werkzeugträger vorgesehenen Exzenterwelle verbunden ist. Eines der Außen-Stopfwerkzeuge weist einen speziell ausgebildeten Stopfpickel auf, der in einer mit dem Stopfwerkzeug verbundenen Höhenführung mit Hilfe eines eigenen Antriebes unabhängig von den anderen Stopfwerkzeugen bzw. vom Werkzeugträger höhenverstellbar ist.

Gemäß EP 0 314 933 A1 ist es auch bekannt, zwei benachbarte Schwellen mittels zweier in Maschinenlängsrichtung unmittelbar hintereinander angeordneter Einschwellen-Stopfaggregate zu unterstopfen. Diese sind unabhängig voneinander jeweils höhenverstellbar ausgebildet und können im Arbeitseinsatz wahlweise - zur Unterstopfung lediglich einer einzigen Schwelle - auch unabhängig voneinander abgesenkt werden.

Ferner sind noch durch die US 5,133,263 oder CH 569 836 Stopfaggregate zum Unterstopfen von drei unmittelbar benachbarten Schwellen bekannt, die pro Schienenlängsseite drei Paare von Stopfwerkzeugen aufweisen. Diese sind zu gleichen Teilen - d.h. jeweils drei Stopfwerkzeuge - auf zwei in Maschinenlängsrichtung hintereinander angeordneten Werkzeugträgern gelagert, wobei jedes der beiden das mittlere Stopfwerkzeug-Paar formenden Stopfwerkzeuge jeweils einem der Werkzeugträger zugeordnet ist. Die mittlere Schwelle ist nur bei gleichzeitigem Absenken beider Werkzeugträger vollständig unterstopfbar.

Die Aufgabe der vorliegenden Erfindung besteht nun darin, ein Stopfaggregat der gattungsgemäßen Art mit einer verbesserten Belastbarkeit des unabhängig höhenverstellbaren Außen-Stopfwerkzeuges zu schaffen.

Diese Aufgabe wird mit einem gattungsgemäßen Stopfaggregat dadurch gelöst, daß das unabhängig höhenverstellbare Außen-Stopfwerkzeug auf einem eigenen, zweiten Werkzeugträger gelagert und über den Beistellantrieb mit einer eigenen Exzenterwelle verbunden ist, wobei der Werkzeugträger auf einer vertikalen Führung höhenverstellbar gelagert und zur Höhenverstellung mit dem eigenen Höhenverstellantrieb verbunden ist.

Mit diesen Merkmalen wird das höhenverstellbare Außen-Stopfwerkzeug praktisch zu einem selbständigen Stopfaggregat, bei dem jedweder, die konstruktive Festigkeit schwächender Verstellmechanismus zwischen Werkzeugträger bzw. Stopfwerkzeug und Stopfpickel entfällt. Damit ist ohne die geringste Beeinträchtigung der hohen mechanischen Belastbarkeit der Stopfwerkzeuge, insbesondere für deren rasches Eintauchen in den Bettungsschotter, eine praktisch verzögerungsfreie Umstellung zur wahlweisen Unterstopfung einer oder zweier Schwellen möglich, indem lediglich die Beaufschlagung der beiden Höhenverstellantriebe beeinflußt wird. Da nunmehr das Stopfwerkzeug in der herkömmlichen Weise mit hoher Stabilität ausgebildet und gelagert werden kann, entfällt auch jedwede durch die permanenten Vibrationseinwirkungen bedingte Schwächung eines aus dem Stand der Technik bekannten Verstellmechanismus.

Weitere vorteilhafte Ausgestaltungen der Erfindung ergeben sich aus den Unteransprüchen.

Im folgenden wird die Erfindung anhand der Zeichnung näher erläutert.

Es zeigen:
Fig. 1 eine vereinfachte Seitenansicht einer Stopfmaschine mit einem Stopfaggregat zum Unterstopfen zweier unmittelbar benachbarter Schwellen und
Fig. 2 eine vergrößerte Detailansicht des Stopfaggregates.

Die im Arbeitseinsatz kontinuierlich verfahrbare Stopfmaschine 1 weist einen auf Schienenfahrwerken 2 abgestützten Maschinenrahmen 3 sowie einen relativ zum Maschinenrahmen 3 längsverschiebbaren Satellitenrahmen 4 auf. Dieser dient zur Lagerung eines für die Unterstopfung zweier unmittelbar benachbarter Schwellen 5 eines Gleises 6 ausgebildeten Stopfaggregates 7 und eines Gleishebe-Richtaggregates 8. Die Steuerung der verschiedenen Antriebe erfolgt durch eine zentrale Steuereinrichtung 9.

Wie in Fig. 2 ersichtlich, weist das Stopfaggregat 7 an jeder Schienenlängsseite zwei unmittelbar benachbarte Innen-Stopfwerkzeuge 10,11 und zwei - in Maschinen- bzw. Gleislängsrichtung - beidseits davon angeordnete Außen-Stopfwerkzeuge 12,13 auf. Während die beiden Innen-Stopfwerkzeuge 10,11 und das eine Außen-Stopfwerkzeug 12 auf einem gemeinsamen ersten Werkzeugträger 14 gelagert sind, ist das andere Außen-Stopfwerkzeug 13 auf einem zweiten Werkzeugträger 15 gelagert. De zweite Werkzeugträger 15 weist einen Vibrationsantrieb 16 mit einer Exzenterwelle 17 auf, auf der ein mit dem Außen-Stopfwerkzeug 13 verbundener Beistellantrieb 18 drehbar gelagert ist. Der zweite Werkzeugträger 15 ist auf einer vertikalen Führung 19 verschiebbar gelagert und durch einen Höhenverstellantrieb 20 höhenverstellbar. Das um eine senkrecht zur Maschinenlängsrichtung und horizontal verlaufende Achse 21 verschwenkbar am Werkzeugträger 15 gelagerte Außen-Stopfwerkzeug 13 ist in seinem unteren Endbereich mit einem Stopfpickel 22 verbunden. Die Exzenterwelle 17 des Vibrationsantriebes 16 ist auf der vom ersten Werkzeugträger 14 abgekehrten Seite des zweiten Werkzeugträgers 15 angeordnet. Die Führung 19 befindet sich in bezug auf die Maschinenlängsrichtung zwischen der Achse 21 des Außen-Stopfwerkzeuges 13 und der Exzenterwelle 17. Die im Querschnitt rechteckige Führung 19 des zweiten Werkzeugträgers 15 und weitere Führungen 23 zur Höhenverstellung des ersten Werkzeugträgers 14 sind auf einem gemeinsamen Aggregatrahmen 24 gelagert, der mit dem in Fig. 1 ersichtlichen Satellitenrahmen 4 verbunden ist.

Die ebenfalls Stopfpickel 22 aufweisenden und am ersten Werkzeugträger 14 gelagerten Innen-Stopfwerkzeuge 10,11 und das eine Außen-Stopfwerkzeug 12 sind über Beistellantriebe 25 mit einer Exzenterwelle 26 eines weiteren Vibrationsantriebes 27 verbunden. Dabei sind die Innen-Stopfwerkzeuge 10,11 mit ihren Beistellantrieben 25 symmetrisch in bezug auf eine durch die Drehachse 28 der zugeordneten Exzenterwelle 26 führende vertikale Symmetrieebene 29 angeordnet. Der erste Werkzeugträger 14 ist mit Hilfe eines Höhenverstellantriebes 30 höhenverstellbar. Beide Höhenverstellantriebe 20 und 30 sind zur gemeinsamen bzw. synchronen Beaufschlagung anhand der Steuereinrichtung 9 koppelbar.

Werden die beiden Höhenverstellantriebe 20 und 30 synchron beaufschlagt, dann erfolgt ein gleichzeitiges Absenken der beiden Werkzeugträger 14,15 und damit ein gleichzeitiges Eintauchen aller Stopfpickel 22 zur gleichzeitigen Unterstopfung zweier benachbarter Schwellen 5. Ebenso erfolgt das Anheben der Innen- und Außen-Stopfwerkzeuge 10 bis 13 durch synchrone Beaufschlagung der beiden Höhenverstellantriebe 20,30. Sobald nun im Bereich des Außen-Stopfwerkzeuges 13 irgendein Hindernis auftaucht, das ein Eintauchen des zugeordneten Stopfpickels 22 in den Bettungsschotter unmöglich macht, wird lediglich der Höhenverstellantrieb 30 zum Absenken des ersten Werkzeugträgers 14 beaufschlagt, wodurch lediglich die beiden Stopfpickel 22 der Innen-Stopfwerkzeuge 10,11 und der Stopfpickel 22 des einen Außen-Stopfwerkzeuges 12 zur Unterstopfung in den Bettungsschotter eintauchen. Dabei ist es von Vorteil, wenn das unabhängig höhenverstellbare Außen-Stopfwerkzeug 13 in Arbeitsrichtung der Stopfmaschine 1 vor den anderen Stopfwerkzeugen 10,11,12 angeordnet ist.

## Patentansprüche

1. Stopfaggregat (7) für Gleisstopfmaschinen zum Unterstopfen zweier unmittelbar benachbarter Schwellen (5) eines Gleises (6), mit wenigstens zwei auf einem höhenverstellbaren Werkzeugträger (14,15) in Maschinenlängsrichtung hintereinander gelagerten Paaren von jeweils über einen Beistellantrieb (18,25) mit einer Exzenterwelle (17,26) verbundenen, Stopfpickel (22) zum Eintauchen in den Schotter aufweisenden Außen- und Innen-Stopfwerkzeugen (10-13), wobei eines der - bezüglich der Maschinenlängsrichtung - beidseits der Innen-Stopfwerkzeuge (10,11) angeordneten Außen-Stopfwerkzeuge (13) mit Hilfe eines eigenen Höhenverstellantriebes (20) relativ zu den anderen Stopfwerkzeugen (10,11,12) unabhängig höhenverstellbar ausgebildet ist, dadurch gekennzeichnet, daß das unabhängig höhenverstellbare Außen-Stopfwerkzeug (13) auf einem eigenen, zweiten Werkzeugträger (15) gelagert und über den Beistellantrieb (18) mit einer eigenen Exzenterwelle (17) verbunden ist, wobei der Werkzeugträger (15) auf einer vertikalen Führung (19) höhenverstellbar gelagert und zur Höhenverstellung mit dem eigenen Höhenverstellantrieb (20) verbunden ist.

2. Stopfaggregat nach Anspruch 1, dadurch gekennzeichnet, daß die Exzenterwelle (17) des unabhängig höhenverstellbaren Außen-Stopfwerkzeuges (13) auf der vom ersten Werkzeugträger (14) abgekehrten Seite des zweiten Werkzeugträgers (15) angeordnet ist.

3. Stopfaggregat nach einem der Ansprüche 1 oder 2, dadurch gekennzeichnet, daß zwischen dem unabhängig höhenverstellbaren Außen-Stopfwerkzeug (13) und der Exzenterwelle (17) die vertikale Führung (19) zur Höhenverstellung des zweiten Werkzeugträgers (15) vorgesehen ist.

4. Stopfaggregat nach einem der Ansprüche 1, 2 oder 3, dadurch gekennzeichnet, daß die Führung (19) des zweiten Werkzeugträgers (15) und weitere Führungen (23) zur Höhenverstellung des ersten Werkzeugträgers (14) auf einem gemeinsamen Aggregatrahmen (24) gelagert sind.

5. Stopfaggregat nach einem der Ansprüche 1 bis 4, dadurch gekennzeichnet, daß die auf dem ersten Werkzeugträger (14) gelagerten Innen-Stopfwerkzeuge (10,11) mit ihren Beistellantrieben (25) symmetrisch in bezug auf eine durch die Drehachse (28) der zugeordneten Exzenterwelle (26) führende vertikale Symmetrieebene (29) angeordnet sind.

6. Stopfaggregat nach einem der Ansprüche 1 bis 5, dadurch gekennzeichnet, daß die Höhenverstellantriebe (20,30) des ersten und zweiten Werkzeugträgers (14,15) zur gemeinsamen Beaufschlagung anhand einer Steuereinrichtung (9) koppelbar sind.

## Claims

1. A tamping unit (7) for track tamping machines for tamping two immediately adjacent sleepers (5) of a track (6), comprising at least two pairs, mounted one following the other in the longitudinal direction of the machine on a vertically adjustable tool carrier (14,15), of outer and inner tamping tools (10-13) respectively connected to an eccentric shaft (17,26) by way of a squeeze drive (18,25) and having tamping tines (22) for penetration into the ballast, one of the outer tamping tools (13) arranged on either side of the inner tamping tools (10,11) - with respect to the longitudinal direction of the machine - being designed so as to be independently vertically adjustable relative to the other tamping tools (10,11,12) by means of a separate vertical adjustment drive (20), characterized in that the independently vertically adjustable outer tamping tool (13) is mounted on a separate, second tool carrier (15) and is connected by way of the squeeze drive (18) to a separate eccentric shaft (17), the tool carrier (15) being mounted for vertical adjustment on a vertical guide (19) and being connected for the vertical adjustment to the separate vertical adjustment drive (20).

2. A tamping unit according to claim 1, characterized in that the eccentric shaft (17) of the independently vertically adjustable outer tamping tool (13) is arranged on the side of the second tool carrier (15) away from the first tool carrier (14).

3. A tamping unit according to one of claims 1 or 2, characterized in that the vertical guide (19) for the vertical adjustment of the second tool carrier (15) is provided between the independently vertically adjustable outer tamping tool (13) and the eccentric shaft (17).

4. A tamping unit according to one of claims 1, 2 or 3, characterized in that the guide (19) of the second tool carrier (15) and other guides (23) for the vertical adjustment of the first tool carrier (14) are mounted on a common auxiliary frame (24).

5. A tamping unit according to one of claims 1 to 4, characterized in that the inner tamping tools (10,11) mounted on the first tool carrier (14) with their squeeze drives (25) are arranged symmetrically in relation to a vertical plane of symmetry (29) leading through the axis of rotation (28) of the associated eccentric shaft (26).

6. A tamping unit according to one of claims 1 to 5, characterized in that the vertical adjustment drives (20,30) of the first and second tool carrier (14,15) may be coupled for joint operation with the aid of a control unit (9).

## Revendications

1. Appareil de bourrage (7) pour des machines de bourrage de voie ferrée pour bourrer par en dessous deux traverses (5) directement avoisinantes d'une voie ferrée (6), avec au moins deux paires d'outils de bourrage extérieures et intérieures (10-13) disposées l'une derrière l'autre dans la direction longitudinale de la machine sur un porte-outil (14, 15) réglable en hauteur, reliées respectivement par une commande de rapprochement (18, 25) à un arbre d'excentrique (17, 26), présentant des pics de bourrage (22) pour plonger dans le ballast, l'un des outils de bourrage extérieurs (13) disposé relativement à la direction longitudinale de la machine de part et d'autre des outils de bourrage intérieurs (10, 11) étant réalisé, à l'aide d'une commande d'ajustage en hauteur propre (20), de façon réglable en hauteur indépendamment relativement aux autres outils de bourrage (10, 11, 12), caractérisé en ce que l'outil de bourrage extérieur (13) ajustable en hauteur indépendamment est logé sur un deuxième porte-outil propre (15) et est relié par la commande de rapprochement (18) à un arbre d'excentrique propre (17), le porte-outil (15) étant logé de façon ajustable en hauteur sur un guidage vertical (19) et est relié en vue du réglage en hauteur à sa propre commande d'ajustage en hauteur (20).

2. Appareil de bourrage selon la revendication 1, caractérisé en ce que l'arbre d'excentrique (17) de l'outil de bourrage extérieur (13) ajustable en hauteur indépendamment est disposé au côté du deuxième porte-outil (15) éloigné du premier porte-outil (14).

3. Appareil de bourrage selon l'une des revendications 1 ou 2, caractérisé en ce qu'il est prévu entre l'outil de bourrage extérieur ajustable en hauteur indépendamment (13) et l'arbre d'excentrique (17) le guidage vertical (19) pour l'ajustage en hauteur du deuxième porte-outil (15).

4. Appareil de bourrage selon l'une des revendications 1, 2 ou 3, caractérisé en ce que le guidage (19) du deuxième porte-outil (15) et d'autres guidages (23) pour le réglage en hauteur du premier porte-outil (14) sont logés sur un châssis d'appareil (24) commun.

5. Appareil de bourrage selon l'une des revendications 1 à 4, caractérisé en ce que les outils de bourrage intérieurs (10, 11) logés sur le premier porte-outil (14) sont disposés avec leurs commandes de rapprochement (25) de façon symétrique relativement à un plan de symétrie vertical (29) passant à travers l'axe de rotation (28) de l'arbre d'excentrique associé (26).

6. Appareil de bourrage selon l'une des revendications 1 à 5, caractérisé en ce que les commandes d'ajustage en hauteur (20, 30) des premier et deuxième porte-outils (14, 15) peuvent être accouplées en vue d'une sollicitation commune à l'aide d'un dispositif de commande (9).
